# EUROPÄISCHE PATENTSCHRIFT

(11) **EP 0 526 391 B1**
(45) Veröffentlichungstag und Bekanntmachung des Hinweises auf die Patenterteilung: **24.05.1995**
(21) Anmeldenummer: 92810494.2
(22) Anmeldetag: 26.06.1992
(51) Int. Cl.: B41F 13/02

(54) **Vorrichtung zum Einziehen von Materialbahnen in Rotationsdruckmaschinen**
Web threading device for a rotary printing press
Dispositif d'enfilage de bandes dans une rotative d'impression

(30) Priorität: 04.07.1991 DE 4122192
(43) Veröffentlichungstag der Anmeldung: 03.02.1993
(73) Patentinhaber: Maschinenfabrik Wifag, CH-3001 Bern (CH)
(72) Erfinder: Zahnd, Andreas, CH-3052 Zollikofen (CH); Imwinkelried, Johann, CH-6260 Reiden (CH)

(56) Entgegenhaltungen:
- DE-A- 3 541 588

## Beschreibung

Die Erfindung betrifft eine Vorrichtung zum Einziehen von Materialbahnen in Rotationsdruckmaschinen durch ein mit einem Antrieb versehenen Einziehelement endlicher Länge, gemäss dem Oberbegriff des Patentanspruches 1.

Derartige Vorrichtungen sind bekannt. So zeigt beispielsweise die DE-A 35 41 588 ein angetriebenes Einziehelement, das aus gelenkig miteinander verbundenen Einzelgliedern besteht. Zur Ueberwindung dieser führungslosen Streckenabschnitte sind die einzelnen Gelenke zwischen den Einzelgliedern durch einen Verriegelungsmechanismus blockierbar. Der so versteifte Bereich des Einziehelementes fährt dann gradlinig weiter, bis er wieder auf die Führungsschiene aufläuft. Die Verriegelung der Gelenke wird danach wieder gelöst.

Die Gelenke dieses Einziehelementes sind so ausgebildet, dass eine Auslenkung nur in einer Ebene erfolgen kann. Diese Ebene steht senkrecht zu den Druckwerkswalzenachsen. Aus diesem Grunde ist es nicht möglich, eine in die Druckmaschine einzuziehende Materialbahn automatisch auch über Wendestangen oder über sogenannte Bay-Windows zu führen. Das Einziehen der Materialbahn durch Wendestangen und durch Bay-Windows muss daher von Hand erfolgen.

Wird die Gelenkverbindung zwischen den einzelnen Gliedern in bestimmten Bewegungsrichtungen des Einziehelementes nahezu spielfrei gehalten, um beispielsweise einfacher versteifen zu können, besteht die Gefahr, insbesondere dann, wenn die Führungsschienen nicht genau ausgerichtet sind, dass sich das Einziehelement verklemmen kann. Dieses Verklemmen hat Störungen während des Einziehvorganges der Materialbahn in die Rotationsdruckmaschine zur Folge.

Die Aufgabe der Erfindung besteht darin, eine Einziehvorrichtung für Rotationsdruckmaschinen zu schaffen, welche die Materialbahn auch automatisch über Wendestangen und sogenannte Bay-Windows einziehen kann, und mit welcher Störungen während des Einziehvorganges durch Verklemmen des Einziehelementes vermeidbar sind.

Erfindungsgemäss erfolgt die Lösung der Aufgabe durch die in der Kennzeichnung des Anspruches 1 aufgeführten Merkmale.

Weitere vorteilhafte Ausgestaltungen der Erfindung ergeben sich aus den abhängigen Ansprüchen.

Ausführungsbeispiele der Erfindung sind in der Zeichnung dargestellt und werden nachfolgend näher erläutert. Es zeigen
**Fig. 1** eine Seitenansicht eines Ausschnittes des Einziehelementes mit vier einzelnen Gliedern;
**Fig. 2** eine Schnittdarstellung gemäss Linie II-II nach Fig. 5 durch ein mit Antriebsmotoren versehenes Glied des Einziehelementes;
**Fig. 3** eine Schnittdarstellung gemäss Linie III-III nach Fig. 5 durch ein Glied des Einziehelementes, ausgerüstet mit Stromabnehmer;
**Fig. 4** eine Schnittdarstellung gemäss Linie IV-IV nach Fig. 5 eines Gliedes des Einziehelementes, ausgerüstet mit einer Haltevorrichtung zur Aufnahme des Einziehbandes;
**Fig. 5** eine Draufsicht auf einige Glieder des Einziehelementes, entsprechend Fig. 1;
**Fig. 6** eine schematische Darstellung der Anordnung der Einzelglieder als gesamtes Einziehelement;
**Fig. 7** die Schaltungsanordnung, wie sie im Glied des Einziehelementes, ausgerüstet mit Stromabnehmer, ausgeführt ist;
**Fig. 8** die Schaltungsanordnung, wie sie im Glied des Einziehelementes, ausgerüstet mit Antriebsmotoren, ausgeführt ist;
**Fig. 9** eine schematische Darstellung der Stromzuführung in die Führungsschienen;
**Fig. 10 bis 12** die Darstellung einer Ausführungsvariante des Antriebs;
**Fig. 13 bis 15** die Darstellung einer weiteren Ausführungsvariante des Antriebs.

Wie in Fig. 1 dargestellt ist, besteht das Einziehelement 1 aus mehreren, hintereinander angeordneten Gliedern 2, 3, 4. Jedes der Glieder 2, 3, 4 besteht aus einem Gehäuse 5, 6, 7. In jedem Gehäuse 5, 6, 7 sind auf der der Führungsschiene 8 zugewandten Seite Führungsrollen 9, 10 angeordnet, die auf entsprechenden Achsen 11, die in jedem Gehäuse 5, 6, 7 befestigt sind, frei drehbar gelagert sind. Jeder der Führungsrollen 9, 10 ist auf der nicht sichtbaren Seite der Führungsschiene 8 symmetrisch dazu eine entsprechende Führungsrolle zugeordnet, die dadurch die zusammenwirkenden Paare von Führungsrollen 9, 10 zum Führen der Glieder 2, 3, 4 auf der Führungsschiene 8 bilden.

Jedes der Glieder 2, 3, 4 ist mit seinem benachbarten Glied durch ein federndes Verbindungsmittel so verbunden, dass die einzelnen Glieder in alle Richtungen auslenkbar und verwindbar sind, in dem Rahmen, wie dies durch die vorgegebene Bahn der Führungsschienen notwendig ist.

Gemäss einer ersten Ausführungsvariante, ersichtlich aus Fig. 1, ist diese Verbindung so gestaltet, dass in Fahrtrichtung (Pfeil 12) gesehen, am vorderen und hinteren Ende jedes Gehäuses 5, 6, 7 eine schlitzförmige Ausnehmung 13 eingearbeitet ist, die durch zwei Laschen 14 und 15 begrenzt ist.

Beide Laschen 14 und 15 sind mit je einer Bohrung versehen, in welche ein Bolzen 16 eingesetzt und ortsfest gehalten ist.

An diesen Bolzen 16 angelenkt ist jeweils ein mit einer Oeffnung 17 versehenes Ende einer Koppelstange 18. Durch eine Koppelstange 18 werden somit zwei Glieder 2, 3 oder 4 miteinander gelenkig verbunden. Beide endseitigen Oeffnungen 17 der Koppelstange 18 weisen einen mittleren Bereich 19 auf, der etwa dem Durchmesser des Bolzens 16 entspricht, während die äusseren Bereiche 20, 21 einen Durchmesser aufweisen, der nach aussen hin grösser wird.

Eine Feder 22, die auf dem Bolzen 16 aufgesteckt ist und die auf der Lasche 14 abgestützt ist, drückt die Koppelstange 18 gegen die flache Innenseite der Lasche 15. Die Koppelstange 18 ist quaderförmig gestaltet, wodurch eine definierte Auflage an der Innenseite der Lasche 15 entsteht. Dadurch erhält das gesamte Einziehelement 1 die Tendenz, sich in der Ebene, die senkrecht zu den Druckwalzenachsen steht, auszurichten. Durch die Gestaltung der Oeffnungen 17 der Koppelstange 18 lässt die Koppelstange 18 eine Auslenkbewegung gegenüber den angekoppelten Gliedern 2, 3 oder 4 zu. Dadurch kann das Einziehelement 1 auch einer Krümmung der Führungsschiene 8 folgen, die aus der Ebene, die senkrecht zu den Druckwalzenachsen steht, wegführt.

Um die oben beschriebene Schwenkbewegung zulassen zu können, weist die schlitzförmige Ausnehmung 13 eine Breite b auf, die mindestens der doppelten Höhe h der Koppelstange 18 entspricht. Zur Begrenzung dieser Ausschwenkbewegung ist die Feder 22 in einer Büchse 23 geführt, deren unterer offener Rand als Anschlag für die Koppelstange 18 dient.

Nach einer zweiten Ausführungsvariante, besteht das federnde Verbindungsmittel zweier benachbarter Glieder aus einem Federstab. Der Federstab ist an seinen beidseitigen Enden mit einer daran fixierten Halterung versehen, welche in der schlitzförmigen Ausnehmung 13, welche durch die beiden Laschen 14 und 15 gebildet wird, der Glieder 2, 3, 4 in bekannter Weise befestigt ist. Der Federstab weist einen kreisförmigen Querschnitt auf, wodurch die gewünschten Auslenkungen und Verwindungen optimal gewährleistet sind.

Wie in der Schnittdarstellung gemäss der Fig. 2 ersichtlich ist, ist das Glied 2 als Antrieb des Einziehelmentes 1 ausgeführt. Hierzu ist beidseits der Führungsschiene 8 ein Elektromotor 24 und 25 im Gehäuse 5 untergebracht. An jedem Elektromotor 24 und 25 ist ein Getriebe 26 bzw. 27 angekuppelt, von welchem eine Antriebswelle 28 bzw. 29 in den Bereich der Führungsschiene 8 vorsteht. Auf diesen Antriebswellen 28 bzw. 29 ist je ein mit Rippen 30 versehenes Rad 31 drehfest aufgesteckt. Die Anordnung der Elektromotoren 24 und 25 im Gehäuse 5 ist so gewählt, dass das entsprechende Rad 31 zwischen die Führungsrollen 9 und 10 zu liegen kommt (Fig. 1).

Die Führungsschiene 8 weist an ihrem oberen Bereich eine beidseitig fortlaufende Längsnut 32 auf, in welche ein entsprechend geformter Teil 33 der Führungsrolle 9 bzw. 10 eingreift. Auf der Höhe des Rades 31 sind beidseitig in die Führungsschienen 8 quer dazu Borstenbüschel 34 eingelassen. In diese Borstenbüschel 34 greifen die Rippen 30 des Rads 34 ein, wodurch eine quasi formschlüssige, durch die federnde Verbiegbarkeit der Borstenbüschel 34 ein elastisches Verhalten aufweisende Kraftübertragung zwischen Antrieb und Führungsschiene 8 gewährleistet ist. Die Führungsrollen 9, 10 weisen im Bereich der Borstenbüschel 34 der Führungsschiene 8 einen Einschnitt 35 auf, während der unterste Teil 36 als Abstützung gegen seitliches Abkippen dient. Die Führungsschiene 8 ist in bekannter Weise im Gestell der Druckmaschine befestigt.

Fig. 3 zeigt eine Schnittdarstellung durch das Glied 3 des Einziehelementes 1. Ueber das Glied 3 werden die Elektromotoren des Einziehelementes 1 mit Energie versorgt. Dazu ist zentral im Gehäuse 6 ein Stromabnehmer 37 angeordnet, wie auch aus Fig. 1 ersichtlich ist, der durch eine Feder 38 gegen den stromführenden Gleitteil 39, welcher stirnseitig entlang der Führungsschiene 8 angeordnet ist, gedrückt wird. Das Glied 3 verfügt über identische Führungsrollen 9 bzw. 10 wie das Glied 2 des Einziehelementes 1. Beidseits des Gehäuses 6 ist je eine Diode 40 bzw. 41 angebracht. Die Funktionsweise der Stromführung und die Schaltung werden später beschrieben.

Fig. 4 zeigt eine Schnittdarstellung durch das Glied 4 des Einziehelementes 1. Dieses Glied 4 ist zur Aufnahme des Bandes, an welches der Anfang der einzuziehenden Materialbahn anhängbar ist, ausgerüstet. Zentral im Gehäuse 7 des Gliedes 4 ist ein Zapfen 43 drehbar gehalten. Der aus dem Gehäuse 7 vorstehende Teil 44 des Zapfens 43 weist eine Fläche 45 auf, an welcher das Band 42 mittels Schraube 46 gehalten ist. Dies ist auch in Fig. 1 ersichtlich. Entsprechend den Gleidern 2 und 3 ist auch dieses Glied 4 mit Führungsrollen 9, 10 ausgerüstet, die mit der Führungsschiene 8 in Eingriff stehen.

Fig. 5 zeigt eine Draufsicht auf einen Teil der Glieder 2, 3, 4 des Einziehelementes 1, gemäss Fig. 1. Bei jedem der Glieder 2, 3, 4 zeigt die linke Hälfte die Ansicht mit abgenommener Abdeckung, während die rechte Hälfte mit aufgeschraubter Abdeckung 47 dargestellt ist. In der Darstellung des Gliedes 2 sind die symmetrisch angeordneten Elektromotoren 24 und 25 ersichtlich. Glied 3 zeigt den zentral angeordneten Stromabnehmer 37 und die symmetrisch zur Führungsschiene 8 am Gehäuse 6 angebrachten Dioden 40 und 41. In der Ansicht des Gliedes 4 ist nochmals die Befestigung des Bandes 42 am Teil 44 des Zapfens 43 dargestellt. Die einzelnen Glieder 2, 3, 4 sind über die Koppelstangen 18 gegenseitig miteinander gelenkig verbunden.

Die Anordnung der einzelnen Glieder 2, 3 und 4, die zusammengekoppelt das Einziehelement 1 ergeben, ist in Fig. 6 dargestellt. Je ein Glied 2, ausgerüstet mit Antriebsmotoren, ein Glied 3 mit Stromabnehmer, und wiederum ein Glied 2 mit Antriebsmotoren bilden in Reihe gekoppelt eine Gruppe 48. In Fahrtrichtung (Pfeil 49) von vorne sind sieben derartige Gruppen 48 miteinander gekoppelt. Danach ist das Glied 4, ausgerüstet mit einer Anhängevorrichtung für die einzuziehende Materialbahn, eingefügt, wonach nochmals vier Gruppen 48 angekoppelt sind.

Die Stromzuführung zum Einziehelement 1 erfolgt über in der Führungsschiene 8 eingelegte Gleitteile 39. In Fig. 9 ist die Anordnung dieser Gleitteile 39 dargestellt. Im Fussteil der Führungsschiene 8 sind der positive Stromleiter 50 und der negative Stromleiter 51 untergebracht. Die Gleitteile 39, welche sich jeweils nur über eine bestimmte Länge in der Führungsschiene 8 erstrecken, vorzugsweise 30 cm bis 50 cm, sind abwechselnd mit dem postiven Stromleiter 50 und dem negativen Stromleiter 51 verbunden. Die beiden Stromleiter 50 und 51 sind an ein nicht dargestelltes Speisegerät für Gleichstrom mit einer Spannung von 12 Volt angeschlossen. Die Gleitteile 39 weisen einen gegenseitigen Abstand a auf, der grösser ist als die Abmessung des Stromabnehmers 37 in Fahrtrichtung, wodurch vermieden wird, dass der Stromkreis kurzgeschlossen wird.

In Fig. 7 ist die Anordnung der Schaltung dargestellt, wie sie in jedem Glied 3, ausgerüstet mit Stromabnehmer 37, ausgeführt ist. Der Stromabnehmer 37 durchfährt während des Einziehens der Materialbahn nacheinander abwechselnd am positiven Stromleiter 50 bzw. am negativen Stromleiter 51 angeschlossene Gleitteile 39. Um die Polarität an den Anschlüssen 52 und 54 immer negativ, an den Anschlüssen 53 und 55 immer positiv zu halten, ist zwischen den Anschlussverbindungen 60 bzw. 61 je eine Diode 40 bzw. 41 zwischengeschaltet, die abwechselnd gesperrt oder durchlässig sind. Wenn der Stromabnehmer 37 mit einem negativen Gleitteil 39 in Kontakt steht, ist die Diode 40 durchlässig, der Durchgang der Diode 41 ist gesperrt. Wenn der Stromabnehmer 37 mit einem positiven Gleitteil 39 in Kontakt steht, ist die Diode 41 durchlässig, der Durchgang der Diode 40 ist gesperrt.

Gemäss der in Fig. 8 dargestellten Schaltung, mit der jedes Glied 2 des Einziehelementes 1 ausgerüstet ist, sind die beiden Elektromotoren 24 und 25 parallel geschaltet. Die Polarität der Anschlüsse 57 und 59 ist immer positiv, die Polarität der Anschlüsse 56 und 58 ist immer negativ. Der Anschluss der Elektromotoren 24 und 25 erfolgt so, dass sie eine gegenläufige Drehrichtung aufweisen. Die Stromverbindung zum benachbarten Glied 3 (Fig. 7) erfolgt über zwei elektrische Leitungen, wovon eine die Anschlüsse 55 und 57 verbindet, während die andere die Anschlüsse 54 und 56 verbindet.

Alle Glieder 2 und 3 des Einziehelementes 1 sind auf diese Weise miteinander elektrisch verbunden. Dies bedeutet, dass alle Antriebsmotoren 24, 25 der Glieder 2 und alle Stromabnehmer 37 der Glieder 3 des Einziehelementes elektrisch miteinander verbunden und parallel geschaltet sind. Da die Länge der Gleitteile 39 auf der Führungsschiene 8 so gewählt ist, dass abwechselnd immer eine Anzahl der Stromabnehmer 37 des Einziehelementes 1 auf positiven Gleitteilen 39 und eine Anzahl der Stromabnehmer 37 des Einziehelementes 1 auf negativen Gleitteilen 39 läuft, ist gewährleistet, dass der Stromkreis dauernd geschlossen ist.

Eine andere Ausführungsvariante des Antriebs, wie sie in den Fig. 10 bis 12 dargestellt ist, besteht darin, dass im Glied 2, das mit Elektromotoren 24 und 25 ausgerüstet ist, die Führungsrollen 9, 10 anstelle eines Einschnitts 35 (Fig. 2) in diesem Bereich mit Rippen 70 ausgerüstet sind, welche den Rippen 30 des Rades 31 (Fig. 2) entsprechen. In diesem Falle werden die mit Rippen 70 ausgerüsteten Führungsrollen 9, 10 durch die Elektromotoren 24 bzw. 25 über Zahnradgetriebe 71, 72 angetrieben. Die Rippen 70 greifen in die Borstenbüschel 34 der Führungsschiene 8 ein und bewegen das Einziehelement 1 auf den Führungsschienen 8 fort.

In einer weiteren Ausführungsvariante des Antriebs, dargestellt in den Fig. 13 bis 15, sind die Führungsrollen 9, 10 des Gliedes 2, das mit Elektromotoren 24 und 25 ausgerüstet ist, mit Reibbelägen ausgestattet. Der Antrieb der Führungsrollen 9 und 10 erfolgt in identischer Weise wie in der Ausführungsvariante gemäss Fig. 10 bis 12, nämlich über Zahnradgetriebe 71, 72. Die Reibbeläge bestehen aus einem raupenförmigen Band 73, welches je zwei auf einer Seite der Führungsschiene 8 angeordnete Führungsrollen 9, 10 umschlingt. Das raupenförmige Band 73 wir durch die Führungsrollen 9, 10 gegen die Führungsschine 8 gedrückt, welche in diesem Fall ohne Borstenbüschel auskommt. Die raupenförmigen Bänder 73 sind, wenn sie stark abgenützt sind, leicht auswechselbar.

Mit dieser dargestellten Stromversorgung des Einziehelementes, dem Konzept der Kraftübertragung sowie der Koppelung und der Führung der einzelnen Glieder des Einziehelementes ist ein störungsfreies Einziehen der Materialbahn in die Rotationsdruckmaschine über Wendestangen und durch Bay-Windows gewährleistet.

Zur Voreinstellung des Einziehwagens durch die Rotationsdruckmaschine ist das Führungsschienennetz mit bekannten, nicht dargestellten Weichen, Kreuzungen, und dergleichen ausgerüstet, deren Stellung fernbedienbar ist.

## Patentansprüche

1. Vorrichtung zum Einziehen von Materialbahnen in Rotationsdruckmaschinen durch ein mit einem Antrieb versehenes Einziehelement endlicher Länge, bestehend aus mehreren, gelenkig miteinander verbundenen Gliedern (2, 3, 4) mit einander gegenüberliegend beidseitig einer Führungsschiene (8) angeordneten und in einer Führungsnut (32) der Führungsschiene (8) laufenden Führungsrollen (9, 10), mittels welchen das Einziehelement (1) entlang der Führungsschiene (8) fortbewegbar ist, die außerhalb des Walzenbereichs am Gestell der Rotationsdruckmaschine angebracht und mit Verzweigungen für die Voreinstellung des Einziehweges ausgestattet ist,
gekennzeichnet durch die folgenden Merkmale:
a) jedes Glied (2, 3, 4) ist mit mindestens einem Paar von Führungsrollen (9, 10) versehen;
b) die Glieder (2, 3, 4) sind jeweils durch eine Koppelstange (18) miteinander verbunden;
c) die Koppelstange (18) ist an ihren beidseitigen Enden mit je einer Öffnung (17) versehen, durch welche ein Bolzen (16) geführt ist, der an zwei Laschen (14, 15) der Glieder (2, 3, 4) befestigt ist;
d) die beiden Laschen (14, 15) begrenzen eine schlitzförmige Ausnehmung (13) beidseits der einzelnen Glieder (2, 3, 4), in welche das Ende der Koppelstange (18) zu liegen kommt und welche eine Breite (b) aufweist, die mindestens der doppelten Höhe (h) der Koppelstange (18) entspricht;
e) die Öffnungen (17) der Koppelstange (18) weisen einen mittleren Bereich (19) auf, der etwa dem Durchmesser des Bolzens (16) entspricht, während der Öffnungsdurchmesser der äußeren Bereiche (20, 21) nach außen hin zunimmt.

2. Vorrichtung nach Anspruch 1, dadurch gekennzeichnet, daß die Koppelstange (18) durch federnde Elemente (22) in einer bestimmten Lage auf den Bolzen (16) gehalten wird.

3. Vorrichtung nach Anspruch 2, dadurch gekennzeichnet, daß die federnden Elemente (22) jeweils durch eine Feder (22) gebildet werden, die auf den Bolzen (16) aufgesteckt und einseitig an der flachen Innenseite der einer Lasche (14) abgestützt ist, und die auf der anderen Seite der Koppelstange (18) gegen die flache Innenseite der anderen Lasche (15) drückt.

4. Vorrichtung nach Anspruch 3, dadurch gekennzeichnet, daß zur Begrenzung der Ausschwenkbewegung der Koppelstange (18) in der durch die Achser der Bolzen (16) gebildeten Ebene die Feder (22) an ihrem der Koppelstange (18) abgewandten Ende von einer Büchse (23) umschlossen ist.

5. Vorrichtung nach einem der Ansprüche 1 bis 4, dadurch gekennzeichnet, daß ein erstes Glied (2) für den Antrieb, ein zweites Glied (3) für die Stromzufuhr und ein drittes Glied (4) für die Aufnahme des Bandes der einzuziehenden Materialbahn ausgebildet sind.

6. Vorrichtung nach Anspruch 5, dadurch gekennzeichnet, daß zwei erste Glieder (2) und ein dazwischen angeordnetes zweites Glied (3) in Reihe gekoppelt eine Gruppe (48) und mehrere miteinander gekoppelte Gruppen (48) zusammen mit dem dritten Glied (4) das Einziehelement (1) bilden.

## Claims

1. Device for feeding fabric webs into rotary printing machines by way of a feed element of finite length provided with a drive consisting of a plurality of individual links (2, 3, 4) pivotably connected together and having guide pulleys (9, 10) disposed opposite one another on either side of a guide rail (8) and running in a guide groove (32) of the guide rail (8), by means of which guide pulleys the feed element (1) can be moved away along the guide rail (8), which is mounted outside the roller region on the frame of the rotary printing machine and is equipped with branches for presetting the feed path,
characterised by the following features:
a) each link (2, 3, 4) is provided with at least one pair of guide pulleys (9, 10);
b) the links (2, 3, 4) are each connected together by a respective coupling rod (18);
c) the coupling rod (18) is provided at both ends with a respective aperture (17), through which a bolt (16) is guided which is fixed to two fishplates (14, 15) of the links (2, 3, 4);
d) the two fishplates (14, 15) define a slot-like recess (13) on either side of the individual links (2, 3, 4), into which the end of the coupling rod (18) comes to rest and which has a breadth (b) corresponding at least to twice the height (h) of the coupling rod (18);
e) the apertures (17) of the coupling rod (18) have a central region (19) corresponding approximately to the diameter of the bolt (16), whilst the aperture diameter of the outer regions (20, 21) increases towards the outside.

2. Device according to claim 1, characterised in that the coupling rod (18) is held in a specified position on the bolt (16) by resilient elements (22).

3. Device according to claim 2, characterised in that the resilient elements (22) are each formed by a spring (22), which is mounted on the bolt (16) and which is supported at one end on the flat inner face of the one fishplate (14) and which on the other side of the coupling rod (18) presses against the flat inner face of the other fishplate (15).

4. Device according to claim 3, characterised in that in order to limit the pivoting motion of the coupling rod (18) in the plane formed by the axes of the bolts (16), the spring (22) is enclosed at its end remote from the coupling rod (18) by a bush (23).

5. Device according to one of claims 1 to 4, characterised in that a first link (2) is formed for the drive, a second link (3) for the power supply, and a third link (4) for receiving the belt of the fabric web to be fed in.

6. Device according to claim 5, characterised in that two first links (2) and an interposed second link (3), coupled together in a row, form an assembly (48), and a plurality of assemblies (48) coupled together form with the third link (4) the feed element (1).

## Revendications

1. Dispositif pour enfiler des bandes de matière dans des machines rotatives d'impression au moyen d'un appareil d'enfilage de longueur finie comportant un mécanisme moteur, cet appareil étant constitué de plusieurs éléments (2,3,4) reliés l'un à l'autre par des attelages articulés, et pourvus chacun de galets de guidage (9,10) disposés de chaque côté d'un rail de guidage (8), en regard l'un de l'autre, ces galets étant engagés dans une rainure longitudinale (32) du rail de guidage (8) pour assurer le mouvement d'avance de l'appareil d'enfilage (1) le long du rail de guidage (8), celui-ci étant fixé au bâti de la machine rotative d'impression en dehors de la zone des rouleaux, et comportant des embranchements pour permettre d'établir à l'avance le trajet de l'appareil d'enfilage dans la machine, caractérisé par les particularités suivantes :
a) chaque élément (2,3,4) de l'appareil comporte au moins une paire de galets de guidage (9,10) ;
b) les éléments (2,3,4) sont reliés l'un à l'autre par une biellette d'accouplement (18) ;
c) chaque biellette d'accouplement (18) présente à chacune de ses deux extrémités un trou (17) dans lequel passe un axe d'articulation (16) fixé à deux pattes (14,15) de chaque élément (2,3,4) ;
d) les deux pattes de fixation (14,15) constituent les bordures d'un évidement en forme de fente (13) prévus des deux côtés de chaque élément (2,3,4) pour recevoir une extrémité d'une biellette d'accouplement (18), cet évidement en forme de fente (18) présentant une largeur (b) qui est au moins égale au double de la cote de hauteur (h) de la biellette d'accouplement (18) ;
e)les trous (17) prévus aux deux extrémités de chaque biellette d'accouplement présentent chacun à mi-hauteur une zone médiane (19) dont le diamètre correspond sensiblement à celui de l'axe d'articulation (16), tandis que le diamètre de chacune des deux zones extérieures (20, 21) du trou va en augmentant vers l'extérieur.

2. Dispositif selon la revendication 1, caractérisé en ce que la biellette d'accouplement (18) est maintenue dans une position déterminée par rapport à l'axe d'articulation (16) par des organes élastiques (22).

3. Dispositif selon la revendication 2, caractérisé en ce que les organes élastiques (22) sont constitués chacun par un ressort (22) monté sur l'axe d'articulation (16) et ayant une extrémité en appui sur la face interne plane de l'une des bordures (14) de l'évidement en forme de fente, l'autre extrémité du ressort étant en appui sur la biellette d'accouplement (18) pour appliquer une face opposée de celle-ci sur la face interne plane de l'autre bordure (15) de l'évidement.

4. Dispositif selon la revendication 3, caractérisé en ce que le ressort (22) est entouré par une douille (23), du côté de son extrémité opposée à la biellette d'accouplement (18), afin de limiter le débattement angulaire de la biellette d'accouplement (18) dans le plan défini par les axes d'articulation (16).

5. Dispositif selon l'une des revendications 1 à 4, caractérisé en ce que sont prévus un premier élément(2) pour l'entraînement, un deuxième élément (3) pour l'arrivée du courant, et un troisième élément (4) pour recevoir la bande de matière à enfiler dans la machine.

6. Dispositif selon la revendication 5, caractérisé en ce que deux premiers éléments (2) et un deuxième élément (3), disposé entre ceux-ci, couplés en un premier groupe (48) d'éléments, formé par deux lignes, constituent un groupe (48), et que plusieurs groupes (48) couplés entre eux constituent l'appareil d'entraînement (1), avec le troisième élément (4).
